# EUROPÄISCHE PATENTSCHRIFT

(11) **EP 0 175 056 B1**
(45) Veröffentlichungstag und Bekanntmachung des Hinweises auf die Patenterteilung: **09.03.1988**
(21) Anmeldenummer: 85106725.6
(22) Anmeldetag: 31.05.1985
(51) Int. Cl.: D01G 23/02, D01G 23/08

(54) **Pneumatische Transportanlage für Faserflocken**
Apparatus for the pneumatic transport of fibre flocks
Dispositif de transport pneumatique de flocons de fibres

(30) Priorität: 28.08.1984 CH 4119/84
(43) Veröffentlichungstag der Anmeldung: 26.03.1986
(73) Patentinhaber: MASCHINENFABRIK RIETER AG, CH-8406 Winterthur (CH)
(72) Erfinder: Stäheli, Paul, CH-9535 Wilen b. Wil (CH); Stähli, Urs, CH-8488 Turbenthal (CH); Knabenhans, Fritz, CH-8404 Winterthur (CH)

(56) Entgegenhaltungen:
- DE-B- 2 730 545
- DE-C- 373 722
- DE-C- 488 332
- GB-A- 1 178 484

## Beschreibung

Die vorliegende Erfindung bezieht sich auf eine pneumatische Transportanlage für Faserflocken nach dem Oberbegriff des Patentanspruchs 1.

Eine solche Anlage ist in der deutschen Offenlegungsschrift Nr. 1 510 413 gezeigt. Gemäss dieser befindet sich am oberen Ende jedes Füllschachtes eine Entnahmewalze, welche Flocken erfasst und in den Schacht hineinbefördert. Die gezeigte Ablenkplatte dient dazu, die Flocken über die Entnahmewalze in den Fällen wegzulenken, in denen ansonsten zu viele Flocken in den Schacht gelangen würden. Bei der gezeigten Ablenkplatte bilden sich an deren hinteren Ende und unter derselben starke Luftwirbel, wodurch sich zwischen der Ablenkplatte und der sich unter dieser befindlichen Bodenfläche des Kanals eine unerwünschte Ansammlung von Faserflokken ergeben kann. Die Einstellbarkeit der Ablenkplatte ist beschränkt. Zudem kann Flockenmaterial nur in einer Richtung durch den Transportschacht befördert werden. Auch kann kein Absperren des Kanals bewirkt werden.

Die deutsche Offenlegungsschrift Nr. 1 685 613 zeigt eine Speiseeinrichtung mit einem Transportkanal, dessen sich zwischen Füllschächten befindliche Kanalabschnitte sich von einem Schacht zum nächsten stetig erweitern. Dies dient dazu, die Transportluft auf der Eingangsseite der Schächte zu verlangsamen und auf deren Ausgangsseite zu beschleunigen. Um eine Steuerung der Geschwindigkeit der Transportluft zu erreichen, sind an den Einlass- und Auslassöffnungen der Speiseschächte Einsatzplatten vorgesehen, welche senkrecht zur Strömungsrichtung der Transportluft angeordnet sind. Ein solches zum Verändern der Strömungsgeschwindigkeit notwendiges Einsetzen von Platten ist bezüglich der Handhabung unpraktisch. Ausserdem bedingt die zur Strömungsrichtung senkrechte Lage der Platten eine starke Durchwirbelung der Luft und damit eine Erhöhung der benötigten Antriebsenergie zum Erzeugen der Transportströmung.

Die schweizerische Patentschrift Nr. 370 680 zeigt einen Luftkanal, in welchem am Orte der Füllschächte auf deren (in bezug auf die Richtung der Luftströmung) Hinterseite schwenkbare Ablenkklappen vorgesehen sind. Diese Klappen dienen dem Umlenken der Faserflocken in den entsprechenden Füllschacht hinein. Die durch diese Klappen bedingte Luftbeschleunigung tritt erst auf der hinteren Seite der Füllschächte und somit erst ein, nachdem die Faserflocken die Schachtöffnung im wesentlichen bereits passiert haben.

Die obigen Nachteile werden durch die im kennzeichnenden Teil des Patentanspruchs 1 angegebenen Merkmale vermieden. Durch diese ergeben sich zudem die Vorteile, dass bei relativ kleiner Luftmenge sechs und mehr Schächte durch einen einzigen Kanal gespiesen werden können. Die Steuerorgane verhindern im Bereich der hinteren Schächte ein Zusammenballen des Fasermaterials zu Klumpen. Schliesslich erhält man ein homogenes Auffüllen aller Schächte. Vor allen kann der Transport der Faserflocken im Transportkanal von einer Richtung in die entgegengesetzte gewechselt werden. Dadurch erhöhen sich die Verwendungsmöglichkeiten der Anlage.

Obwohl in der Beschreibung und in den Patentansprüchen nur Karden erwähnt sind, ist die Erfindung sowohl für Karden als auch für Krempeln in gleicher Weise verwendbar.

Der Patentanspruch 2 betrifft eine besonders vorteilhafte Ausführungsform der Erfindung. Gemäss dieser wird Fasermaterial zweier verschiedener Arten einer Gruppe von Karden zugeführt. Dabei kann die Zahl der mit Fasermaterial der einen Art gespiesenen Karden der Gruppe und die Zahl der mit Fasermaterial der anderen Art gespiesenen Karden der Gruppe durch Einstellen der Steuerorgane beliebig gewählt und variiert werden. Diese Ausführungsform ermöglicht somit eine bezüglich der Fasermaterialzuteilung zu ihren Karden oder Schächten erhöhte Flexibilität einer Anlage.

Im folgenden sei die Erfindung anhand von Ausführungsbeispielen und der Figuren der Zeichnung näher erläutert. In dieser zeigt:
Fig. 1 einen Längsschnitt eines Transportkanals und einen Längsschnitt von Füllschächten und
Fig. 2 einen Längsschnitt einer dem ersten Beispiel ähnlichen Anlage.

Jede der Fig. 1 und 2 zeigt einen langgestreckten Kanal 1 von gleichbleibendem, rechteckigem Querschnitt, welcher höher als breit ist. Durch diesen werden in der Richtung des Pfeiles 2 mittels eines von einem (nur in Fig. 1 gezeigten) Gebläse 3 bewegten Transportmediums, beispielweise Luft, Faserflocken transportiert. Unterhalb des Kanals 1 befinden sich Füllschächte 4, 5, 6, 7, 8 und 9. Jeder Schacht weist an seinem unteren Ende z.B. Speisewalzen auf, mittels derer das Fasermaterial einer Kardenmaschine zugeführt wird. Die Speisewalzen und Karden sind in den Figuren nicht gezeigt. Es können ausser den gezeigten Schächten 4 bis 9 noch weitere Schächte vorgesehen sein. Oberhalb jedes Schachtes 4 bis 9 weist die Bodenfläche des Kanals 1 eine dem entsprechenden Schacht angepasste Öffnung 11 auf. Jeder der Füllschächte 4 bis 9 weist einen rechteckigen Querschnitt auf, dessen lange, quer zur Längsrichtung der Karden stehenden Seiten parallel zur Zeichenebene und damit parallel zum Kanal 1 liegen. Es liegt somit eine sogenannte Querspeisung vor.

Zwischen je zwei benachbarten Füllschächten 4 bis 9 sind je zwei Steuerorgane 12 vorgesehen. Jedes Steuerorgan 12 umfasst eine Steuerplatte 13, welche an einer zur Längsrichtung des Kanals 1 senkrecht angeordneten Schwenkachse 14 schwenkbar befestigt und innerhalb des Kanals 1 in beliebige Schwenkstellungen einstellbar und in diesen fixierbar ist. Von den zwei Steuerorganen 12, welche sich zwischen benachbarten Schächten 4 bis 9 befinden, ist jedes einem Schacht zugeordnet. Zum Beispiel ist von den Steuerorganen 12 zwischen den Schächten 6 und 7, das in den Figuren linke Steuerorgan und damit auch seine Steuerplatte 13, dem Schacht 6 und das in den Figuren rechte Steuerorgan 12 bzw. seine Steuerplatte 13, dem Schacht 7 zugeordnet.

Jede Steuerplatte 13 erstreckt sich von ihrer Schwenkachse 14 gegen den Schacht 4 bis 9 hin, dem sie zugeordnet ist. Die Schwenkachsen 14 befinden sich an der Bodenfläche des Kanals 1. In der Offenstellung eines Steuerorgans 12 bzw. einer Steuerplatte 13 befindet sich die letztere in ihrer horizontalen, am Boden des Kanals 1 aufliegenden Lage. In dieser Lage erfolgt der Durchfluss des Transportmediums durch den Kanal 1 praktisch unbeeinflusst.

Am der Achse 14 abgewandten Ende jeder Steuerplatte 13 ist eine Sperrwand 15 angebracht. Diese erstreckt sich von diesem Ende nach unten in den zugeordneten Schacht 4 bis 9 hinein. Dabei erstrecken sich die Sperrwände 15 um einen solchen Betrag nach unten, dass sie in allen Schwenkstellungen der Steuerplatten 13 in ihren zugeordneten Schacht 4 bis 9 eingetaucht bleiben. Damit beim Schwenken der Steuerplatten 13 um ihre Achsen 14 zwischen den Sperrwänden 15 und den oberen Querkanten 16 der Schächte 4 bis 9 wenig Zwischenraum vorhanden ist, sind diese Wände 15 vorteilhafterweise, mit ihren Schwenkachsen 14 als Krümmungszentren, bogenförmig ausgebildet und sind auch die oberen Partien der Füllschächte 4 bis 9 der Form der Sperrwände angepasst, wie dies in der Zeichnung gezeigt ist. Damit wird verhindert, dass Fasermaterial hinter die Sperrwände 15 und unter die Steuerplatten 13 gelangen kann.

Gemäss Fig. 1 hat jedes Steuerorgan 12 seine eigene Schwenkachse 14, während im Beispiel der Fig. 2 die sich zwischen je zwei benachbarten Füllschächten 4 bis 9 befindlichen Steuerplatten 13 an einer gemeinsamen Schwenkachse 14 schwenkbar befestigt sind.

Im Betrieb der in Fig. 1 gezeigten Transportanlage werden Faserflocken mittels eines vom Gebläse 3 angetriebenen Transportfluidums in Richtung des Pfeiles 2 in den Kanal 1 eingeführt. Dabei ist vorausgesetzt, dass dieser am Ende des Schachtes 9 geschlossen ist oder in eine Rückleitung einmündet. Für das Füllen der Schächte ist es wichtig, dass jedem der Schächte 4 bis 9 die gleiche Menge Flockenmaterial zugeführt wird. Zur Regulierung der den Schächten 4 bis 9 zugeführten Mengen von Flocken dienen diejenigen Steuerplatten 13, die sich von den Schwenkachsen 14 in der Strömungsrichtung des Transportmediums (Pfeil 2) erstrecken. Je mehr eine Steuerplatte 13 aus ihrer horizontalen Lage nach oben weggeschwenkt wird, um so enger wird am Ort ihres sich von der Schwenkachse 14 abgewandten, hinteren Endes die Durchgangsöffnung für das Medium im Kanal 1 und um so grösser wird an dieser Stelle die Durchflussgeschwindigkeit des Mediums. Dadurch resultiert unmittelbar nach diesem hinteren Ende der Steuerplatten 13, d.h. am vorderen Teil der Schächte 4 bis 9, eine Vergrösserung des Durchflussquerschnittes und damit eine Verlangsamung der Strömungsgeschwindigkeit des Mediums. Als Folge davon fällt Flockenmaterial aus und gelangt in die Schächte 4 bis 9.

Die gezeigte Transportanlage besitzt den Vorteil, dass es ohne weiteres möglich ist, die Richtung des Flockentransportes im Transportkanal 1 umzukehren. Zu diesem Zweck wird der Kanal 1 an der Stelle, an dem sich das Gebläse 3 befindet, abgeschlossen oder an eine Rückleitung angeschlossen und am andere Ende ein strichliert gezeichnetes Gebläse 17 vorgesehen. Durch dieses wird das Transportmedium in Richtung des strichlierten Pfeiles 18 bewegt.

Zur Regulierung der in die Schächte 4 bis 9 abzusetzenden Flockenmengen werden die vorher zur Regulierung benützten Platten 13 in ihre horizontale Lage versetzt und diejenigen Steuerplatten 13, welche sich von ihrer Schwenkachse 14 in der Strömungsrichtung des Mediums gemäss dem Pfeil 18 erstrekken, verwendet. Dabei gelten die im Vorhergehenden bereits gemachten Ausführungen bezüglich der Regulierung der Geschwindigkeit des Transportmediums in analoger Weise. Das Vorsehen der Steuerorgane 12 gemäss der Erfindung ermöglicht somit eine Regulierung der abzusetzenden Faserflocken, d.h. eine Regulierung der Flockenmenge jedes Schachtes unabhängig davon, in welcher Richtung der Transport der Flocken im Kanal 1 erfolgt. Die Verwendungsmöglichkeit der Transportanlage wird somit vielseitiger. Dabei müssen keine Änderungen am Kanal 1 oder anden Schächten 4 bis 9 vorgenommen werden. Es müssen einzig die Steuerorgane 12 den Bedingungen entsprechend eingestellt werden.

In der in Fig. 2 gezeigten Ausführungsform gemäss Patentanspruch 2 sind die Steuerorgane 12 in der Weise ausgebildet, dass sie zusätzlich wahlweise in eine Schliessstellung einstellbar sind, in welcher durch sie der Kanal 1 für das Transportmedium gesperrt ist. Eine solche Schliessstellung wird erhalten, indem die durch die Steuerplatte 13 und Sperrwand 15 gebildete Kante eines Steuerorgans 12 in Anlage mit der Deckfläche 19 des Kanals 1 gebracht wird. Dies ist in der Fig. 2 bei den sich zwischen den Schächten 6 und 7 befindlichen Steuerorganen 12 der Fall.

Im Betrieb der in Fig. 2 gezeigten Transportanlage werden bei zwischen den Schächten 6 und 7 sich in Schliessstellung befindlichen Steuerorganen 12 die Schächte 4 bis 6 mit den in Richtung des Pfeiles 2 transportierten und die Schächte 7 bis 9 mit den in Richtung des Pfeiles 18 transportierten Faserflocken gespiesen. Die sich in bezug auf die Strömungsrichtungen der Pfeile 2 und 18 vor den Schächten 4 bis 6 und 7 bis 9 befindlichen Steuerplatten 13 werden in der Weise eingestellt, dass die Schächte mit der gewünschten Menge von Fasermaterial beschickt werden.

Die Ausführungsform gemäss Patentanspruch 2 erlaubt somit, die Zahl der Karden einer Gruppe, denen Fasermaterial der einen Art und die Zahl der Karden dieser Gruppe, denen Fasermaterial einer anderen Art zugeführt werden soll, beliebig zu wählen. Zur Durchführung müssen nur die Steuerorgane 12 entsprechend eingestellt werden, was einen äusserst einfachen Vorgang bedeutet.

Aus dem vorhergehenden ist ersichtlich, dass der Boden 20 des Kanals 1 unterhalb der Steuerorgane 12 gänzlich weggelassen werden kann. Im Falle von gemeinsamen Schwenkachsen 14 für die zwei sich zwischen benachbarten Füllschächten 4 bis 9 befindlichen Steuerorgane 12 sind die Schwenkachsen 14 durch von beiden Seitenwänden des Kanals getragene Wellen gebildet.

In bezug auf die Strömungsverhältnisse des Transportmediums wurden Untersuchungen durchgeführt. Der verwendete Kanal 1 besass eine Breite von 17 cm und eine Höhe von 40 cm. Im einen Fall betrug die gesamte, zugeführte Transportluftmenge 0,44 m³/s (Kubikmeter pro Sekunde). Es waren 6 Schächte vorhanden und deren Speisung erfolgte mittels eines im Schacht in nur einer Richtung fliessenden Transportmediums. Die in der Fig. 1 gezeigten Stellungen der Steuerorgane 12 stimmen mit den bei den Untersuchungen vorgelegenen nicht überein.

Für die Untersuchungen wurde berücksichtigt, dass einesteils im Spinnereibetrieb es sich als notwendig erweist, einzelne Karden einer Gruppe abstellen zu können, während die übrigen weiter arbeiten und dass andernteils die Geschwindigkeit des Transportfluidums, d.h. der Transportluft grösser als 2 m/s (Meter pro Sekunde) und kleiner als 10 m/s, vorzugsweise grösser als 3 m/s und kleiner als 8 m/s, sein soll. Bei zu kleiner Luftgeschwindigkeit fangen die Flocken an, mühevoll zu rollen und bei zu grosser Luftgeschwindigkeit fliegen sie über die Schächte hinweg.

Ergebnisse mit einer Reihe von sechs Schächten (wie z.B. die Schächte 4 bis 9 der Fig. 1) sind in der nachfolgenden Tabelle 1 aufgeführt:

Es ist ersichtlich, dass die erfindungsgemässe Anlage bei insgesamt 6 beschickten Schächten ein vorübergehendes Abstellen bis zu drei Schächten zulässt. Im an sich möglichen, aber in der Praxis kaum eintretenden Fall, bei welchem von sechs Karden deren vier stillstehen, beginnen die Verhältnisse ungünstig zu werden, weil die Luftgeschwindigkeit beim ersten noch offenen, d.h. beim zweitletzten Schacht (Schacht 8) zu gross wird. Es kann allgemein gefolgertwerden, dass bei einer Gruppe von Karden die erfindungsgemässe Anlage den Vorteil besitzt, das gleichzeitige Stillsetzen von ungefähr die Hälfte derselben ohne das Eintreten nachteiliger Folgen zu gestatten, ohne dass Steuerorgane durch Neueinstellung angepasst zu werden brauchen.

Wird jedoch die Luftzufuhr zu den Schächten, d. h. zum Kanal bei einer Zunahme der geschlossenen Schächte reduziert, so werden die Verhältnisse günstiger. Bei dem Kanal zugeführten Gesamtluftmengen von
0,41 m³/s bei einem geschlossenen Schacht,
0,38 m³/s bei zwei geschlossenen Schächten,
0,36 m³/s bei drei geschlossenen Schächten,
0,33 m³/s bei vier geschlossenen Schächten,
0,30 m3/s bei fünf geschlossenen Schächten

ergaben sich bei einer Gesamtzahl von sechs Schächten folgende Luftgeschwindigkeiten:

Die Bedeutung der Werte in den verschiedenen Kolonnen ist dieselbe wie in der Tabelle 1.

Es ist ersichtlich, dass bei vier geschlossenen Schächten sich die Geschwindigkeiten der Transportluft noch innerhalb des zwischen 2 m/s und 10 m/s liegenden Bereichs befinden. Sollte also der Fall eintreten, dass von sechs Karden deren vier gleichzeitig stillgesetzt werden müssen, so kann dies durchgeführt werden, indem die Speiseluftmenge etwas reduziert wird. Eine solche Reduktion der Speiseluftmenge kann z.B. durch eine dafürvorgesehene Regulierung des Gebläsemotors oder durch ein für diesen Zweck vorgesehenes Verändern eines Übersetzungsverhältnisses im Getriebe, durchgeführt werden.

## Patentansprüche

1. Pneumatische Transportanlage für Faserflokken zum Beschicken einer Mehrzahl von Karden mittels eines durch einen Kanal fliessenden Transportmediums durch Querspeisung, wobei der Kanal einen gleichbleibenden, rechteckigen Querschnitt aufweist, in dessen Innern dem Steuern des Mediums dienende Steuerplatten vorgesehen sind, welche an senkrecht zur Längsrichtung des Kanals angeordneten, sich an der Bodenfläche des Kanals befindlichen Schwenkachsen schwenkbar befestigt sind und in ihrer Offenstellung am Kanalboden aufliegen, dadurch gekennzeichnet, dass zwischen je zwei benachbarten Füllschächten(4 bis 9) zwei, je eine Steuerplatte (13) und je eine Sperrwand (15) umfassende Steuerorgane (12) vorgesehen sind, von denen jedes Steuerorgan (12) je einem der benachbarten Schächte (4 bis 9) zugeordnet ist und diese zwei Steuerorgane (12) in ihrer Offenstellung in bezug auf die von diesen benachbarten Schächten (4 bis 9) den gleichen Abstand aufweisende und zum Kanal (1) senkrechte Ebene spiegelbildlich zueinander sind, dass sich jede Steuerplatte (13) mit ihrem der Schwenkachse (14) abgewandten Ende gegen den ihr zugeordneten Schacht (4 bis 9) hin erstreckt, dass an diesem Ende eine Sperrwand (15) befestigt ist, welche sich von diesem Ende weg nach unten erstreckt und in allen Schwenkstellungen der Steuerplatte (13) in den Schacht (4 bis 9) eingetaucht ist, und dass die Steuerplatten (13) in beliebige Schwenkstellungen einstellbar und in diesen fixierbar sind.

2. Anlage nach Anspruch 1, dadurch gekennzeichnet, dass die Steuerorgane (12) wahlweise in eine Schliessstellung einstellbar sind, in welcher ihre Sperrwände (15) ein Absperren des Transportmediums im Kanal (1) bewirken.

3. Anlage nach Anspruch 1, dadurch gekennzeichnet, dass die sich zwischen je zwei benachbarten Füllschächten (4 bis 9) befindlichen Steuerplatten (13) an einer gemeinsamen Schwenkachse (14) schwenkbar befestigt sind.

4. Anlage nach Anspruch 1, dadurch gekennzeichnet, dass durch die Wahl der Einstellung der Steuerelemente (12) und/oder durch die Wahl der Menge des dem Kanal (1) zugeführten Transportmediums dessen Geschwindigkeit im Kanal (1) unmittelbar vor jedem Schacht mehr als 2 m/s und weniger als 10 m/s, vorzugsweise mehr als 3 m/s und weniger als 8 m/s beträgt.

5. Anlage nach Anspruch 1, dadurch gekennzeichnet, dass der Kanal (1) einen Querschnitt aufweist, dessen Breite und Höhe ungefähr 17 cm bzw. 40 cm betragen.

6. Anlage nach Anspruch 2, dadurch gekennzeichnet, dass dem Kanal (1) an seinem einen Ende Fasermaterial der einen Art und an seinem anderen Ende Fasermaterial einer anderen Art zugeführt wird und dass zwischen dem letzten Schacht (6) für das Fasermaterial der einen Art und dem letzten Schacht

(7) für das Fasermaterial der anderen Art sich die Steuerorgane (12) in ihrer Schliessstellung befinden.

7. Anlage nach Anspruch 1, dadurch gekennzeichnet, dass die Sperrwände (15), mit ihren Schwenkachsen (14) als Krümmungszentrum, bogenförmig ausgebildet sind.

8. Anlage nach Anspruch 1, dadurch gekennzeichnet, dass unterhalb der Steuerorgane (12) der Kanal (1) keinen Kanalboden aufweist.

9. Anlage nach Ansprüchen 3 und 8, dadurch gekennzeichnet, dass die Schwenkachsen (14) durch von den Seitenwänden des Schachtes (1) getragenen Wellen gebildet sind.

## Claims

1. Pneumatic transport equipment for fibre flocks to supply a plurality of cards in a lateral feed mode by means of a transport medium flowing through a duct, having a rectangular section that remains constant, control plates for control of the medium being provided in the duct interior and being pivotally mounted on pivot axes located on the floor of the duct arranged at right angles to the longitudinal direction of the duct and the plates resting on the floor of the duct in their open position, characterised in that, between each pair of adjacent feed chutes (4 to 9) two control devices (12) are provided, each comprising a control plate (13) and closure wall, each control device (12) being associated with a respective one of the adjacent chutes (4 to 9), and these two control devices (12) in their open condition being arranged in a mirror-image fashion relative to each other and with reference to a plane at right angles to the duct (1) and having equal spacing from the said adjacent feed chutes (4 to 9), in that each control plate (13) extends with its end remote from the pivot axis (14) towards the associated chute (4 to 9), in that a closure wall (15) is secured to that end to extend downwardly therefrom and project into the feed chute (4 to 9) in all pivotal positions of the control plate (13), and in that the control plates (13) can be adjusted into desired pivotal positions and secured there.

2. Equipment according to claim 1 characterised in that the control devices (12) are selectively adjustable into a closed position in which their closure walls (15) effect blocking of the transport medium in the duct (1).

3. Equipment according to claim 1 characterised in that the control plates (13) located between each pair of adjacent feed chutes (4 to 9) are pivotally connected to a common pivot axis (14).

4. Equipment according to claim 1 characterised in that by selection of the setting of the control element (12) and/or selection of the quantity of transport medium fed into the duct (1) the speed of the medium in the duct (1) immediately before each chute is made higher than 2 m/s and lower than 10 m/s, preferably higher than 3 m/s and lower than 8 m/s.

5. Equipment according to claim 1 characterised in that the duct (1) has a section with a width of approximately 17 cm and a height of approximately 40 cm.

6. Equipment according to claim 2 characterised in that fibre material of one kind is fed to the duct (1) at one end thereof and fibre material of another kind is fed to the duct at the other end thereof, and in that between the last chute (6) for fibre material of the one kind and the last chute (7) for fibre material of the other kind the control devices (12) are in their closed condition.

7. Equipment according to claim 1 characterised in that the closure walls (15) are formed with a curvature having the pivot axes (14) as centre of curvature.

8. Equipment according to claim 1 characterised in that the duct (1) has no floor beneath the control devices (12).

9. Equipment according to claims 3 and 8 characterised in that the pivot axes (14) are provided by shafts supported in the side walls of the duct (1

## Revendications

1. Installation de transport pneumatique de flocons de fibres pour alimenter une pluralité de cardes en alimentation transversale, au moyen d'un média de transport s'écoulant dans un canal, procédé dans lequel le canal possède une section constante et rectangulaire, à l'intérieur duquel des plaques de commande sont prévues pour diriger le média, et qui sont fixées d'une manière pivotante sur des axes de pivotement situés sur le fond du canal et disposés perpendiculairement au sens longitudinal du canal, plaques de commande qui reposent sur le fond du canal dans leurs positions ouvertes, caractérisée par le fait que deux organes de commande (12), comprenant chacun une plaque de commande (13) et une paroi d'arrêt (15), sont révus entre chaque paire de silos d'alimentation voisins (4 à 9), que chaque organe de commande (12) est adjoint à chacun des silos voisins (4 à 9), que ces deux organes de commande (12) qui possèdent, dans leur position ouverte, la même distance que celle qui sépare ces silos voisins (4 à 9), sont en images inversées par rapport à un plan perpendiculaire au canal (1), et que l'extrémité éloignée de l'axe de pivotement (14) de chaque plaque de commande (13) s'étend vers le silo (3 à 9) qui lui est adjoint, et qu'une paroi d'arrêt (15) est fixée à cette extrémité, paroi qui s'étend vers le bas en s'éloignant de cette extrémité et qui est plongée dans le silo (4 à 9) dans toutes les positions de pivotement de la plaque de commande (13), et que les plaques de commande (13) sont réglables et peuvent être maintenues dans des positions quelconques de pivotement.

2. Installation selon revendication 1, caractérisée par le fait que les organes de commande (12) peuvent être orientés au choix dans une position de fermeture, dans laquelle leurs parois d'arrêt (15) provoquent un blocage du média de transport dans le canal (1 ).

3. Installation selon revendication 1, caractérisée par le fait que les plaques de commande (13) qui se trouvent entre chaque paire de silos d'alimentation- voisins (4 à 9) sont fixées d'une manière oscillante sur un axe commun de pivotement (14).

4. Installation selon revendication 1, caractérisée par le fait que, par le choix du réglage des éléments de commande (12) et/ou par le choix de la quantité du média de transport qui est amené par le canal (1 la vitesse du média dans le canal (1), immédiatement avant chaque silo, soit plus grande que 2 m/s et moins grande que 10 /s, de préférence qu'elle soit plus grande que 3 m/s et moins grande que 8 m/s.

5. Installation selon revendication 1, caractérisée par le fait que le canal (1 ) possède une section dont la largeur et la hauteur s'élèvent à environ 17 cm, respectivement 40 cm.

6. Installation selon revendication 2, caractérisée par le fait que, à l'une de ses extrémités, le canal (1) est alimenté avec une matière fibreuse d'un certain type, et, à l'autre extrémité, le canal est alimenté avec une matière fibreuse d'un autre type, et que, entre le dernier silo (6) alimenté avec la matière fibreuse d'un certain type et le dernier silo (7) alimenté avec la matière fibreuse d'un autre type, se trouvent les organes de commande (12) qui sont dans leur position fermée.

7. Installation selon revendication 1, caractérisée par le fait que les parois d'arrêt (15) sont formées en arc de cercle ayant leurs axes de pivotement (14) comme centre de courbure.

8. Installation selon revendication 1, caractérisée par le fait que le canal (1) ne possède pas de fond de canal, sous les organes de commande (12).

9. Installation selon revendications 3 et 8, caractérisée par le fait que les axes de pivotement (14) sont formés par des arbres portés par les parois latérales du canal (1).
